# EUROPÄISCHE PATENTSCHRIFT

(11) **EP 4 306 763 B1**
(45) Veröffentlichungstag und Bekanntmachung des Hinweises auf die Patenterteilung: **31.12.2025**
(21) Anmeldenummer: 22184175.2
(22) Anmeldetag: 11.07.2022
(51) Int. Cl.: E06B 3/90

(54) **KARUSSELLTÜR UND VERFAHREN ZUM AUFBAU EINER KARUSSELLTÜR**
REVOLVING DOOR AND METHOD FOR CONSTRUCTING A REVOLVING DOOR
PORTE TOURNANTE ET PROCÉDÉ DE CONSTRUCTION D'UNE PORTE TOURNANTE

(43) Veröffentlichungstag der Anmeldung: 17.01.2024
(73) Patentinhaber: dormakaba Deutschland GmbH, 58256 Ennepetal (DE)
(72) Erfinder: Wulbrandt, Tim, 58256 Ennepetal (DE); Fabri, Daniel, 58256 Ennepetal (DE); Irrgang, Thomas, 58256 Ennepetal (DE); Heitz, Bernhard, 58256 Ennepetal (DE); Uebelgünne, Thomas, 58256 Ennepetal (DE)
(74) Vertreter: Balder IP Law, S.L.

(56) Entgegenhaltungen:
- CH-A5- 684 844
- DE-A1- 102005 049 359
- DE-A1- 3 730 031

## Beschreibung

Die Erfindung betrifft eine Karusselltür mit einem Drehkreuz, das zwischen sich gegenüberstehenden Trommelelementen angeordnet ist, und mit einer Deckenbaugruppe, die oberseitig an den Trommelelementen angeordnet ist und an der das Drehkreuz drehbar gelagert ist. Weiterhin betrifft die Erfindung ein Verfahren zum Aufbau einer Karusselltür.

### STAND DER TECHNIK

Aus der EP 1 605 128 B1 ist ein Beispiel einer Karusselltür mit einem Drehkreuz bekannt, das zwischen sich gegenüberstehenden Trommelelementen angeordnet ist, und mit einer Deckenbaugruppe, die oberseitig an den Trommelelementen angeordnet ist und an der das Drehkreuz drehbar gelagert ist. Die Karusselltür weist damit zwei sich gegenüberstehende Trommelelemente mit einem dazwischen angeordneten Drehkreuz auf, und die Deckenbaugruppe befindet sich oberseitig des Drehkreuzes und geht in die baulich und strukturell in die Trommelelemente über. Dabei ist gezeigt, dass die Deckenbaugruppe eine tragende Struktur mit den Trommelelementen bildet, und die Deckenbaugruppe weist Verbindungselemente auf, die in der Mitte der Karusselltür angeordnet sind, und wobei sich radial davon weg erstreckende Träger vorgesehen sind, wobei innerhalb der Trommelwände und unterhalb der Deckenbaugruppe das Drehkreuz angeordnet wird, wobei die sich von der Mitte zu den Trommelwänden erstreckenden Träger unter Vorspannung gehalten sind, um eine nach aufwärts wirkende Kraft auf die Verbindungselemente zu erzeugen.

Nachteilhafterweise ergibt sich eine hoch aufbauende Deckenbaugruppe, die an Holmen oder Stützen abgestützt werden muss, die außenseitig an den Trommelelementen angeordnet sind.

Ein weiteres Ausführungsbeispiel einer Karusselltür ist aus der EP 3 611 326 B1 bekannt. Auch hierin ist erkennbar, dass der Aufbau der Deckenbaugruppe aufwendig ausgestaltet ist und vor Ort in struktureller Einheit mit den Trommelelementen montiert werden muss. Insbesondere weisen die Trommelelemente Streben auf, auf denen die Deckenbaugruppe aufliegt.

DE 10 2005 049359 A1 betrifft eine Karusselltür, mit um einen Mittelpunkt sich drehenden Türflügeln, die von zwei konzentrisch die Türflügel umfassenden gebogenen Trommelwänden umschlossen werden. Die Trommelwände sind dabei durch einen Ein- und Ausgang unterbrochen. Mindestens eine der Trommelwände weist einen stationären festen Teil und einen veränderbaren Teil auf.

DE 37 30 031 A1 betrifft eine Drehtür mit einem feststehenden zylindrischen Gehäuse mit einer Ein- und Austrittsöffnung und einem im zylindrischen Gehäuse drehbar gelagerten Türelement, das den Innenraum des Gehäuses in mindestens zwei Abteile unterteilt.

CH 684 844 A5 betrifft eine Karussell-Türe mit einem aus mindestens zwei Wandelementen bestehenden Gehäuse, wobei die Wandelemente an aussserhalb des Flügeltür-Drehbereiches angeordneten Halterungen befestigt sind.

### OFFENBARUNG DER ERFINDUNG

Die Aufgabe der Erfindung besteht in der Verbesserung des Aufbaus einer Karusselltür, insbesondere in einer Verbesserung der Verbindung der Trommelelemente vorzugsweise in Verbindung mit einem oder mehreren Tragprofilen. Durch den verbesserten Aufbau lassen sich Tragprofile, insbesondere zur Abtragung von statischer und/oder dynamischer Last der Karusselltür, möglichst nahtlos integrieren, sodass das Aussehen und/oder die Statik der Karusselltür verbessert werden können. Weitere Aufgabe der Erfindung ist die Verbesserung der Optik und/oder der Funktionalität der Karusselltür im Gesamten.

Diese Aufgabe wird ausgehend von einer Karusselltür gemäß dem Oberbegriff des Anspruches 1 und einem Verfahren gemäß Anspruch 13 mit den jeweils kennzeichnenden Merkmalen gelöst. Vorteilhafte Weiterbildungen der Erfindung sind in den abhängigen Ansprüchen angegeben.

Die Erfindung löst die voranstehende Aufgabe damit, dass die Trommelelemente jeweils ein inneres und ein äußeres Glaselement aufweisen, wobei zumindest eins der Trommelelemente ein inneres Glaselement und ein äußeres Glaselement aufweist, wobei das Trommelelement einen seitlichen Versatz, insbesondere an beiden Seiten des Trommelelementes, zwischen dem inneren Glaselement und dem äußeren Glaselement aufweist. Vorzugsweise kann die Erstreckung des Versatzes in einem Bereich von 1 cm bis 15 cm, insbesondere von 2 cm bis 10 cm, insbesondere von 3 bis 5 cm, liegen. Insbesondere liegt der Versatz im Einbauzustand der Karusselltür vor.

Durch den seitlichen Versatz wird die Möglichkeit einer verbesserten Integration von Tragprofilen in die Optik und/oder Statik der Karusselltür geschaffen. In diesem Zusammenhang kann der Glaswerkstoff unterschiedlich, insbesondere als Plastikglas oder dergleichen ausgeführt sein.

An dem zumindest einen seitlichen Versatz ist ein Tragprofil, insbesondere ein Pfosten, angeordnet. Dabei kann das Tragprofil in das Trommelelement statisch und/oder optisch eintauchen und so die Ansicht bzw. Statik weiter verbessern.

Dabei kann das Tragprofil so bemessen und/oder angeordnet sein, dass es mit dem Trommelelement in seinem Umfangsverlauf und/oder in seinem radialen Verlauf nach innen oder nach außen bündig abschließt. Damit ist das maximale Maß an optischer bzw. statischer Integration in das Trommelelement erreichbar.

Es ist ferner denkbar, dass der Bereich des seitlichen Versatzes beschichtet und/oder gefärbt wird, um die Optik weiter zu verbessern. Dadurch können gegebenenfalls unschöne Verbindungsstellen unsichtbar gemacht werden.

Bevorzugt weist das innere Glaselement eine geringere horizontale Länge bzw. Breite, insbesondere im Einbauzustand der Karusselltür, auf als das äußere Glaselement oder aber das äußere Glaselement weist eine geringere horizontale Länge bzw. Breite, insbesondere im Einbauzustand der Karusselltür, auf als das innere Glaselement, sodass ein seitlicher Versatz an zumindest einem der Trommelelemente entsteht. Dabei ist insbesondere nicht gemeint, dass das innere Glaselement lediglich in der Breite kürzer ist, weil es innen angeordnet ist, sodass beide Glaselemente seitlich bündig abschließen.

Es ist auch denkbar, dass das innere Glaselement und das äußere Glaselement des einen Trommelelementes die gleiche horizontale Länge aufweisen, aber versetzt zueinander angeordnet sind. Auf diese Weise würde an der einen Seite des Trommelelementes das innere Glaselement überstehen und an einer gegenüberliegenden Seite das äußere Glaselement überstehen. Dadurch würde ein seitlicher Versatz entstehen, der entsprechend unterschiedlich je nach Seite des Trommelelementes ausgebildet ist.

Es ist bevorzugt, dass das Tragprofil mit dem Trommelelement, insbesondere mit dem inneren Glaselement und/oder dem äußeren Glaselement, und/oder der Deckenbaugruppe mittelbar oder unmittelbar verbunden ist, insbesondere stoffschlüssig und/oder kraftschlüssig und/oder formschlüssig verbunden ist. Dadurch wird eine vorteilhafte Verbindungsart ermöglicht.

Es ist bevorzugt, dass das Tragprofil mit dem Trommelelement und/oder der Deckenbaugruppe mittelbar über ein seitliches Profilelement verbunden ist, insbesondere stoffschlüssig und/oder kraftschlüssig und/oder formschlüssig verbunden. Dabei kann das Profilelement seinerseits stoffschlüssig und/oder kraftschlüssig und/oder formschlüssig verbunden sein mit dem Trommelelement und/oder der Deckenbaugruppe und/oder dem Tragprofil. Das seitliche Profilelement weist bevorzugt einen ersten Schenkel und einen zudem senkrecht ausgebildeten zweiten Schenkel auf, sodass das Profilelement insbesondere eine L-Form oder eine T-Form oder eine Z-Form aufweist.

Es ist bevorzugt, dass das innere Glaselement zumindest zwei nebeneinander, insbesondere fluchtend, angeordnete Teilelemente umfasst, welche in einem Abstand zueinander angeordnet sind, um einen Zwischenraum zu bilden, wobei in dem Zwischenraum ein Zwischentragprofil angeordnet ist.

Alternativ oder kumulativ ist bevorzugt, dass das äußere Glaselement zumindest zwei nebeneinander, insbesondere fluchtend, angeordnete Teilelemente umfasst, welche in einem Abstand zueinander angeordnet sind, um einen Zwischenraum zu bilden, wobei in dem Zwischenraum ein Zwischentragprofil angeordnet ist.

Das Glaselement kann somit durch das Zwischentragprofil untereilt werden. Dabei ist es wie bereits bezüglich des seitlichen Versatzes beschrieben möglich, dass das Zwischentragprofil mit den Teilelementen, insbesondere über mittige Profilelemente, insbesondere stoffschlüssig und/oder kraftschlüssig und/oder formschlüssig verbunden sind. Ferner ist möglich, dass das Zwischentragprofil mit den Teilelementen bündig abschließen. Durch solche Zwischentragprofile kann die Statik der Karusselltür weiter verbessert werden, insbesondere wobei der monolithische Eindruck der Trommelelemente weiter aufrechterhalten wird. Auch die Zwischentragprofile können somit in die Trommelelemente eintauchen. Dabei ist es denkbar, dass die Glaselemente aus mehr als zwei Teilelementen ausgebildet sind und daher in den jeweiligen Zwischenräumen jeweils ein Zwischentragprofil angeordnet ist.

Vorzugsweise kann die Erstreckung des Zwischenraums in einem Bereich von 1 cm bis 15 cm, insbesondere von 2 cm bis 10 cm, insbesondere von 3 bis 5 cm, liegen.

Bevorzugt liegt die Deckenbaugruppe mittelbar oder unmittelbar auf einer oberen Abschlussfläche des inneren Glaselementes und/oder auf einer oberen Abschlussfläche des äußeren Glaselementes auf. **In** diesem Zusammenhang kann der Glaswerkstoff unterschiedlich, insbesondere als Plastikglas oder dergleichen ausgeführt sein.

Die Trommelelemente sind vorzugsweise vollständig oder wenigstens überwiegend aus gebogenen Glaselementen aufgebaut, sodass jedes Trommelelement ein inneres Glaselement und ein äußeres Glaselement aufweist, sodass sich mit dieser Anordnung eine vorteilhafte Aufnahme der Deckenbaugruppe ergibt. Die Glaselemente können dabei insbesondere auch durch ihre Krümmung eine Steifigkeit, Belastbarkeit und Festigkeit aufweisen, die ausreicht, um die Deckenbaugruppe insbesondere bzgl. der Gewichtskraft und weiteren von außen einwirkenden Kräften aufzunehmen.

Das zumindest eine Trommelelement kann mehr als zwei, insbesondere drei oder vier Glaselemente aufweisen.

Dadurch, dass die Deckenbaugruppe auf der oberen Abschlussfläche des inneren Glaselementes und/oder auf einer oberen Abschlussfläche des äußeren Glaselementes aufliegt, kann die Last der Deckenbaugruppe von den Bauteilen der Trommelelemente abgetragen werden. Wenn die Deckenbaugruppe auf der oberen Abschlussfläche des inneren Glaselementes aufliegt, kann die Deckenbaugruppe vom äußeren Glaselement zumindest teilweise verdeckt sein. Die Abschlussfläche des inneren Glaselementes oder die obere Abschlussfläche des äußeren Glaselementes bildet mit anderen Worten die obere Randseite des inneren Glaselementes bzw. des äußeren Glaselementes, die beispielsweise eine Dicke von 6 mm bis 20 mm und vorzugsweise 8 mm bis 16 mm aufweisen kann.

Die Auflage der Deckenbaugruppe auf der oberen Abschlussfläche kann mittelbar oder unmittelbar erfolgen, sodass es auch denkbar ist, dass noch ein Zwischenelement, eine Zwischenlage, ein Klebemittel oder ein Profilelement zwischen der Deckenbaugruppe und der oberen Abschlussfläche des inneren Glaselementes vorhanden sind, sodass auch noch dann im Sinne der vorliegenden Erfindung die Deckenbaugruppe auf der oberen Abschlussfläche des inneren Glaselementes aufliegt, ohne dass sich die Deckenbaugruppe und das Glaselement berühren bzw. aneinander direkt angrenzen müssen.

Mit besonderem Vorteil weist das innere Glaselement eine geringere vertikale Länge bzw. Höhe, insbesondere im Einbauzustand der Karusselltür, auf als das äußere Glaselement, sodass das äußere Glaselement die Deckenbaugruppe außenseitig zumindest teilweise oder gänzlich, insbesondere bezüglich der Höhe und/oder bezüglich des Umfangs der Deckenbaugruppe vorzugsweise im Einbauzustand der Karusselltür, umschließt, insbesondere wenn die Deckenbaugruppe auf der oberen Abschlussfläche des inneren Glaselementes und/oder auf einer oberen Abschlussfläche des äußeren Glaselementes aufliegt. Auf diese Weise kann sich ein oberer Versatz zwischen dem inneren und dem äußeren Glaselement ergeben, sodass die Deckenbraugruppe zwischen den Trommelelementen eintauchen kann. Die Angaben bezüglich der Höhe beziehen sich insbesondere auf den Einbauzustand der Karusselltür.

So kann die vertikale Länge des inneren Glaselementes beispielsweise um wenigstens 20 % bis 100 %, vorzugsweise um wenigstens 50 % bis 100 % und besonders bevorzugt um wenigstens 80 % bis 100 %, insbesondere um 60 % oder 70 %, des Höhenmaßes der Deckenbaugruppe geringer sein als die vertikale Länge des äußeren Glaselementes. Mit anderen Worten muss das äußere Glaselement sich nicht über der gesamten Höhe der Deckenbaugruppe hinweg außenseitig erstrecken und diese abdecken, beispielsweise kann die Deckenbaugruppe auch nur auf einer Teilhöhe mit dem äußeren Glaselement außenseitig abgedeckt sein. Die seitliche Abdeckung der Deckenbaugruppe erfolgt dabei auch nur im Bereich der Trommelelemente, die auf an sich bekannte Weise die Karusselltür nicht voll umfänglich umschließen, sondern nur über einen Teilumfang, sodass die Karusselltür Eingangs- und Ausgangsseiten zur Begehung durch Personen aufweist.

Bevorzugt weist zumindest eins der Trommelelemente einen oberen Versatz zwischen dem inneren Glaselement und dem äußeren Glaselement auf. Bevorzugt liegt die obere Abschlussfläche des äußeren Glaselements dabei höher als die obere Abschlussfläche des inneren Glaselementes. Somit kann die Deckenbraugruppe zwischen den Trommelelementen eintauchen. Der obere Versatz bezieht sich insbesondere auf den Einbauzustand der Karusselltür. Der Versatz kann sich bspw. dadurch ergeben, dass die Glaselemente unterschiedliche Höhe aufweisen oder in der Höhe versetzt zueinander angeordnet sind.

Die Deckenbaugruppe kann modular aufgebaut sein und einen Sandwichaufbau aufweisen, sodass wenigstens ein Füllstoff als Kernmaterial bereitgestellt wird, und an wenigstens einer Deckfläche oder an beiden Deckflächen weist der Füllstoff eine Deckplatte auf. Insofern kann nur eine oberseitige Deckplatte, nur eine unterseitige Deckplatte oder eine oberseitige und eine unterseitige Deckplatte vorgesehen sein, die vorzugsweise parallel zueinander verlaufen und zwischen denen sich der Füllstoff befindet. Auch ist es denkbar, dass weitere Deckplatten vorhanden sind, die den Füllstoff durchdringen und beispielsweise eine Deckplatten-Zwischenebene bilden.

Eine Zwischenebene kann beispielsweise notwendig sein, um die Steifigkeit der Deckenbaugruppe zu erhöhen und um Komponenten innerhalb der Deckenbaugruppe aufzunehmen oder diese zueinander zu halten oder miteinander in ihrer Gesamtstruktur auszusteifen. Der Grundgedanke jedoch sieht einen Sandwichaufbau vor, der eine modulartig handhabbare Deckenbaugruppe ermöglicht, die als Ganzes vor Ort mit den Trommelelementen verbunden werden kann, insbesondere oberseitig auf die Trommelelemente aufgesetzt werden kann, dies vorzugsweise unter drehbarer Aufnahme des Drehkreuzes zwischen den Trommelelementen.

So ergibt sich mit der modulartigen Deckenbaugruppe eine einzeln handhabbare Baugruppe, die an die Trommelelemente und/oder das Drehkreuz anbringbar und von den Trommelelementen und/oder von dem Drehkreuz insbesondere reversibel wieder lösbar ist. So kann die Deckenbaugruppe beispielsweise werksseitig so vorkonfektioniert werden, dass die Deckenbaugruppe am Bestimmungsort lediglich noch mit den Trommelelementen und dem Drehkreuz verbunden werden muss, ohne dass die Deckenbaugruppe in ihren Grundbestandteilen vor Ort aufgebaut bzw. zusammengebaut werden muss. Dadurch ergeben sich erheblich kürzere Montagezeiten, und der generelle Aufbau der Deckenbaugruppe vereinfacht sich. Die Deckenbaugruppe ist gemäß dem Gedanken der Erfindung insofern als an die übrigen Komponenten der Karusselltür anbringbares Modul ausgebildet, das an die Trommelwände und das Drehkreuz angeordnet und aus der Position der Anordnung auch wieder entnommen werden kann.

Der Grundaufbau der Deckenbaugruppe sieht gemäß einer weiteren Ausführungsform vor, dass zumindest teilweise an oder über der unterseitigen Deckplatte und/oder an oder über der oberseitigen Deckplatte und insbesondere im Bereich des Füllstoffes Strukturelemente und/oder Funktionselemente aufgenommen sind. Selbstverständlich können Strukturelemente und/oder Funktionselemente auch seitlich, insbesondere also radial überstehend oder auch oberseitig oder unterseitig aus den Deckplatten, hervorragen. Im Besonderen können die Strukturelemente und/oder Funktionselemente vom Füllstoff umgeben sein oder diese sind im Füllstoff eingebettet. Beispielsweise kann ein Tellermotor zum drehbaren Antrieb des Drehkreuzes so an der Unterseite der Deckenbaugruppe angeordnet werden, dass dieser beispielsweise teilweise innerhalb der Deckenbaugruppe integriert und teilweise aus dieser hervorschaut. Derartige Motoren werden auch als Torque- oder Scheibenmotoren bezeichnet und werden in der Regel getriebelos mit dem Drehkreuz verbunden. Gleiches gilt beispielsweise für Verbindungselemente zur Verbindung der Deckenbaugruppe mit den Trommelelementen oder auch mit oberseitigen Strukturelementen einer Gebäudefassade, die auch abschnittsweise aus der Grundstruktur der Deckenbaugruppe herausschauen können.

Die Strukturelemente können die Deckenbaugruppe beispielsweise diametral durchwandern und/oder die Strukturelemente können die oberseitige und die unterseitige Deckplatte miteinander verbinden oder an nur einer Deckplatte angebunden sein. Der Füllstoff ist zwar so zwischen den Deckplatten eingebracht, dass dieser die Strukturelemente und/oder die Funktionselemente umgibt, die Strukturelemente und/oder die Funktionselemente können den Füllstoff jedoch auch in mehrere Teilelemente unterteilen, wenn die Elemente die Deckenbaugruppe beispielsweise vollständig durchqueren. Denkbar ist bzgl. der Strukturelemente beispielsweise ein fachwerkähnlicher Aufbau, ein sternförmiger Aufbau oder beispielsweise ein rechteckiger oder hexagonaler Aufbau, um die Deckenbaugruppe entsprechend auszusteifen.

Weiterhin weist die unterseitige Deckplatte, jedoch bedarfsweise auch die oberseitige Deckplatte, Öffnungen auf, sodass in Verbindung mit den Öffnungen Funktionselemente angeordnet werden können. Die optionalen Öffnungen im oberen und/oder unteren Bereich der Deckenbaugruppe, jedoch bedarfsweise auch im seitlichen Umfangsbereich, ermöglichen die Integration von Funktionselementen vor Ort, beispielsweise von einem Antrieb, einer Steuerung, einer Sensoreinrichtung, einer Beleuchtungseinrichtung, einer Lautsprechereinrichtung, einer Energieversorgung, einer Verriegelung, einer Belüftungseinrichtung, einem Heizelement und/oder dergleichen, die in die Öffnungen oder in sonstige Aussparungen oder Zwischenbereiche in den Füllstoff eingebracht werden können.

Das innere Glaselement und das äußere Glaselement können mit besonderem Vorteil stoffschlüssig miteinander verbunden sein. Insbesondere können die inneren und äußeren Glaselemente gemeinsam ein Verbund-Sicherheitsglas (VSG) bilden, wodurch die Trommelwände eine besondere Festigkeit erhalten und bruchsicher ausgeführt werden können. So ist es beispielsweise von Vorteil, dass das innere Glaselement und das äußere Glaselement mittels wenigstens einer Kunststofffolie miteinander verbunden sind. Bei der Herstellung dieses Glasverbundes kann das innere Glaselement mit einer entsprechend geringeren vertikalen Höhe bereitgestellt und mit dem äußeren Glaselement verbunden werden.

Mit weiterem Vorteil ist zuimindest ein Profilelement vorgesehen, das auf der oberen Abschlussfläche des inneren Glaselementes und/oder auf einer oberen Abschlussfläche des äußeren Glaselementes aufliegt, wobei in oder an dem Profilelement die Deckenbaugruppe aufgenommen ist. Das Profilelement ist dabei vorzugsweise mit dem inneren Glaselement und/oder mit dem äußeren Glaselement verklebt, beispielsweise über die obere Abschlussfläche des inneren Glaselementes und über die Innenfläche des äußeren Glaselementes. Das Profilelement kann alternativ oder zusätzlich auch an der Deckenbaugruppe angeklebt oder mit Befestigungsmitteln lösbar angebracht sein.

Das Profilelement weist bevorzugt einen ersten Schenkel und einen zudem senkrecht ausgebildeten zweiten Schenkel auf, sodass das Profilelement insbesondere eine L-Form oder eine T-Form oder eine Z-Form aufweist, insbesondere wobei der erste Schenkel auf der Abschlussfläche des inneren Glaselementes aufliegt und/oder wobei der zweite Schenkel an der Innenseite des äußeren Glaselementes angrenzt. Das Profilelement kann dabei insbesondere die gleiche Krümmung aufweisen wie die Krümmung der Glaselemente, sodass das Profilelement entsprechend in die Innenseite der Glaselemente eingesetzt werden kann. Bei der Z-Form können ein oder beide parallele Schenkel im rechten Winkel zum quer verlaufenden Schenkel verlaufen.

Ein Bereich des seitlichen Versatzes und/oder zumindest ein Bereich des äußeren Glaselementes, der in der Höhe das innere Glaselement überragt, kann mit besonderem Vorteil eine Beschichtung aufweisen oder gefärbt oder als Mlichglas ausgebildet sein. So wird erreicht, dass gegebenenfalls unschöne Verbindungsstellen unsichtbar Dabei ist es denkbar, dass die Beschichtung freie Bereiche aufweist, wenn beispielsweise Sensoren angeordnet sind, welche durch die freien Bereiche detektieren können..

An den Trommelelementen, insbesondere außenseitig oder innenseitig, ist ferner ein Tragprofil eingerichtet sein, das eine tragende Verbindung mit der Deckenbaugruppe aufweist. Beispielsweise ist es denkbar, dass das Tragprofil sich auf der Außenseite der Trommelelemente vertikal erstreckt und eine Höhe aufweist, die mit der Höhe des äußeren Glaselementes abschließt oder dieses leicht überragt. Weist die Deckenbaugruppe Strukturelemente auf, können diese mit dem Tragprofil verbunden sein, wobei das Tragprofil zugleich als Anschlussprofil für eine Fassade oder Wand dienen kann, in oder an der die Karusselltür angeordnet oder eingerichtet wird.

Es ist ferner denkbar, dass wenigstens eins der Trommelelemente ein Display und/oder ein der Flügelelemente, insbesondere LCD, zur Darstellung von Informationen aufweist. Somit kann die Optik und/oder die Funktionalität der Karusselltür weiter verbessert werden. Insbesondere kann das Display an oder in oder hinter dem inneren Glaselement angeordnet sein.

Es ist ferner denkbar, dass das Display zur Interaktion mit einer Person, insbesondere mittels Touch-eingabe, ausgebildet ist, vorzugsweise wobei die Interaktion ein Stoppen und/oder eine Änderung der Rotationsgeschwindigkeit des Drehkreuzes ermöglicht. Insbesondere kann somit ein Notaus der Rotation von einem Begeher, einer Person innerhalb der Karusselltür, ausgeführt werden. Dies ist insbesondere eine Verbesserung gegenüber herkömmlichen Anlagen, bei denen eine Notaus-Funktion lediglich von außerhalb der Karusselltür ermöglicht wird. Die Sicherheit der Begeher kann somit auch bei unvorhersehbaren Situationen erhöht werden.

Die Aufgabe der Erfindung wird weiterhin gelöst durch ein Verfahren zum Aufbau einer Karusselltür, die insbesondere gemäß dem vorstehend aufgeführten Merkmalen ausgebildet ist, wobei das Verfahren wenigstens die folgenden Schritte umfasst:
- Verbinden eines inneren, insbesondere gebogenen, Glaselementes mit einem äußeren, insbesondere gebogenen, Glaselement unter Ausbildung zumindest eines seitlichen Versatzes.

Es ist weiter denkbar, dass folgenden Schritte durchgeführt werden:
Positionieren der Trommelelemente in einer sich gegenüberstehenden Anordnung, bevorzugt: mittelbares oder unmittelbares Aufsetzen einer Deckenbaugruppe auf eine obere Abschlussfläche des inneren Glaselementes und/oder auf einer obere Abschlussfläche des äußeren Glaselementes. Die Angaben bezüglich der Höhe beziehen sich insbesondere auf den Einbauzustand der Karusselltür.

Dabei können zur Bildung der Trommelelemente die inneren Glaselemente mit den äußeren Glaselementen stoffschlüssig verklebt oder mit wenigstens mittels einer Folie miteinander verbunden werden, insbesondere um ein Verbund-Sicherheitsglas (VSG) zu bilden.

Ferner kann ein Tragprofil und/oder die Deckenbaugruppe insbesondere unter Anordnung eines seitlichen Profilelementes und/oder eines Profilelementes am inneren Glaselement und/oder am äußeren Glaselement mit den Trommelelementen verbunden und/oder verklebt werden. Zusätzlich kann ein Profilelement eingerichtet werden, das auf der oberen Abschlussfläche des inneren Glaselementes aufgelegt wird, und auf dem die Deckenbaugruppe aufgenommen wird. So wird ein verbesserter Lastübertrag von der Deckenbaugruppe auf das innere und teilweise auch das äußere Glaselement erreicht.

Mit besonderem Vorteil kann das Tragprofil und/oder die Deckenbaugruppe mit den Trommelelementen und insbesondere mit dem Profilelement lösbar verklebt oder lösbar verschraubt oder geklemmt werden, nachdem das Profilelement mit dem inneren und/oder äußeren Glaselement und/oder mit der Deckenbaugruppe verklebt wurde.

Es sei explizit erwähnt, dass Merkmale des Verfahrens auf die erfindungsgemäße Karusselltür und umgekehrt als erfindungsgemäß übertragen werden können.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine Gesamtansicht der Karusselltür mit einem erfindungsgemäßen Aufbau,
- Figur 2: eine fliegende Ansicht der Bestandteile der Karusselltür,
- Figur 3: eine Draufsicht auf ein erstes Trommelelement,
- Figur 4: eine Draufsicht auf ein zweites Trommelelement,
- Figur 5: eine Detailansicht des Übergangs der Deckenbaugruppe in ein Trommelelement,
- Figur 6: eine perspektivische Ansicht der oberen Anordnung der Deckenbaugruppe an den Trommelelementen,
- Figur 7: eine weitere Detailansicht der Anordnung der Deckenbaugruppe an einem Trommelelement.

Figur 1 zeigt die Karusselltür 100 mit einem Drehkreuz 10, das zwischen zwei Trommelelementen 11 drehbar aufgenommen ist. Oberseitig des Drehkreuzes 10 befindet sich die Deckenbaugruppe 12, die modulartig aufgeführt und als Baugruppe an den Trommelelementen 11 aufgenommen wird. Das Drehkreuz 10 ist bodenseitig und unterseitig an der Deckenbaugruppe 12 drehbar gelagert.

Figur 2 zeigt eine fliegende Ansicht der Bestandteile der Karusselltür 100 mit den Trommelelementen 11, die dazu ausgebildet sind, die Deckenbaugruppe 12 oberseitig aufzunehmen. Hierfür weisen die Trommelelemente 11 ein inneres Glaselement 11a und ein äußeres Glaselement 11b auf, wobei das innere Glaselement 11a eine geringere vertikale Länge aufweist als das äußere Glaselement 11b, sodass das äußere Glaselement 11b das innere Glaselement 11a überragt und die Deckenbaugruppe 12 außenseitig zumindest teilweise oder gänzlich umschließt, wenn die Deckenbaugruppe 12 auf der oberen Abschlussfläche 13 des inneren Glaselementes 11a zumindest mittelbar aufliegt. Die Ansicht zeigt, dass das äußere Glaselement 11b das innere Glaselement 11a etwa um die bauliche Höhe der Deckenbaugruppe 12 überragt. Wird die Deckenbaugruppe 12 an den Trommelelementen 11 angeordnet, so schließt die obere Kante des äußeren Glaselementes 11b etwa mit der Oberseite der Deckenbaugruppe 12 ab.

Die Figuren 3 und 4 zeigen jeweils eine schematische, nicht maßstabsgerechte, Draufsicht auf ein Trommelelement gemäß der Erfindung. Dabei ist ein seitlicher Versatz zwischen innerem und äußerem Glaselement 11a, 11b sichtbar, in welchem ein Tragprofil 25 angeordnet ist. Gemäß Figur 4 ist ferner auf rechter Seite zwischen dem Tragprofil 25 und dem Trommelelement ein seitliches Profilelement 24 angeordnet, welches den Anschluss vereinfacht. Die einzelnen Tragprofile 25 können dabei:
- von dem Trommelelement im radialen Verlauf abstehen - in Figur 3 links angedeutet und/oder
- von dem Trommelelement im Umfangsverlauf abstehen - in Figur 3 und 4 rechts angedeutet und/oder
- mit dem Trommelelement im radialen Verlauf bündig abschließen - in Figur 4 rechts angedeutet und/oder
- mit dem Trommelelement im Umfangsverlauf bündig abschließen - in Figur 4 links angedeutet.

**In** der Figur 3 ist ferner das innere Glaselement 11a von einem Zwischentragprofil 25a in zwei Teilelemente unterteilt. In der Figur 4 ist das äußere Glaselement 11b von einem Zwischentragprofil 25b in zwei Teilelemente unterteilt. Das als Unterstützungspfosten ausgeführte Zwischentragprofil 25a, 25b liefert weitere Unterstützung für den Gesamtaufbau. Das Zwischentragprofil 25a, 25b kann (nicht so dargestellt) bündig mit den Teilelementen abschließen und so nahezu nahtlos in das Trommelelement integriert werden.

Unterkombinationen der jeweils aufgezeigten Möglichkeiten der Integration des Tragprofils 25 und des Zwischentragprofils 25a, 25b an/in das Trommelelement können selbstverständlich erfindungsgemäß sein. Eine derartige Ausführung verbessert die Integration des Tragprofils 25 und des Zwischentragprofils 25a, 25b in die Karusselltür sichtlich und statisch. Das im Folgenden beschriebene Tragprofil 15 kann ebenfalls nach diesem Beispiel ausgeführt sein.

Figur 5 zeigt in perspektivischer Form eine Detailansicht der Anordnung der Deckenbaugruppe 12 an einem Trommelelement 11. Die Deckenbaugruppe 12 ist mit einer unterseitigen Deckplatte 16 und einer oberseitigen Deckplatte 18 aufgebaut, zwischen denen sandwichartig ein Füllstoff 17 eingebracht sind. Das Trommelelement 11 weist das innere Glaselement 11a und das äußere Glaselement 11b auf, und das äußere Glaselement 11b überragt außenseitig das innere Glaselement 11a in seiner Erstreckung in Höhenrichtung. Die Höhendifferenz zwischen der oberen Abschlussfläche 13 des inneren Glaselementes 11a und der Oberkante des äußeren Glaselementes 11b entspricht dabei einer Teilhöhe der Deckenbaugruppe 12, sodass dieses Ausführungsbeispiel darlegt, dass das Trommelelement 11 die Deckenbaugruppe 12 nicht vollständig, aber zumindest teilweise außenseitig einfasst.

Innenseitig ist am Trommelelement 11 ein Profilelement 14 angeordnet, das mit einem vertikalen Schenkel innenseitig am äußeren Glaselement 11b anliegt und mit einem waagerecht verlaufenden Schenkel radial nach innen in die Karusselltür hineinragt, sodass auf dem waagerecht verlaufenden Schenkel die Deckenbaugruppe 12 aufliegen kann. Dabei sitzt das Profilelement 14 auf der Abschlussfläche 13 des inneren Glaselementes 11a auf und bildet ein einfaches Winkelprofil. Das Profilelement 14 ist damit zwischen der Deckenbaugruppe 12 und dem Trommelelement 11 angeordnet und die Deckenbaugruppe 12 ist insofern nur mittelbar an dem Trommelelement 11 angeordnet, was eine mit der Erfindung mit umfasste Variante darstellt, und die Deckenbaugruppe 12 kann auch unmittelbar beispielweise mit der unterseitigen Deckplatte 16 oder mit dem Füllstoff bzw. mit einem in diesem vorhandenen Strukturelement oder gar mit einem außen überstehenden Rand der oberseitigen Deckplatte 18 auf dem Trommelelement 11 aufliegen.

Figur 6 zeigt in einer weiteren Ansicht die Anordnung der Deckenbaugruppe 12 oberseitig an den Trommelelementen 11, wobei die Deckenbaugruppe 12 mit einem Strukturbauteil 21 gezeigt ist, das mit einem außenseitig am vorderen Trommelelement 11 angeordneten Tragprofil 15 verbunden ist.

Unterseitig der Deckenbaugruppe 12 weist die Karusselltür 100 eine Deckeneinrichtung 19 auf, die insbesondere mit dem Drehkreuz 10 mitdrehend ausgeführt sein kann und etwa parallel zur Unterseite der Deckenbaugruppe 12 eingerichtet ist. Die Deckeneinrichtung 19 weist beispielhaft Beleuchtungsmittel 20 auf, die allerdings auch nur transparente Flächenkörper aufweisen können, und das eigentliche Beleuchtungsmittel kann in der Deckenbaugruppe 12 eingerichtet sein. Mittig befindet sich in der Deckenbaugruppe 12 ein Motor 23, der beispielhaft als elektronisch kommutierter Plattenmotor ausgeführt ist und mit dem Drehkreuz 10 getriebelos verbunden ist. Mit dem drehenden Teil des Motors 23 kann dabei auch die Deckeneinrichtung 19 gemeinsam mit dem Drehkreuz 10 mitdrehen.

Schließlich zeigt Figur 7 eine weitere Detailansicht der Anordnung der Deckenbaugruppe 12 an einem Trommelelement 11, wobei das Profilelement 14 auf der oberseitigen Abschlussfläche 13 des inneren Glaselementes 11a aufliegt und innenseitig an das äußere Glaselement 11b angrenzt. Oberseitig vom Profilelement 14 ist ein Verbindungsmittel 22 gezeigt, das mit einem Strukturbauteil 21 der Deckenbaugruppe 12 verbunden ist. Die Deckenbaugruppe 12 weist wiederum die unterseitige Deckplatte 16, den Füllstoff 17 und die oberseitige Deckplatte 18 auf, wobei das Verbindungsmittel 22 als laschenartige Anforderung am Tragprofil 15 ausgebildet ist und radial nach innen in die Deckenbaugruppe 12 hineinragt. So kann ein vorteilhafter Lastabtrag von der Deckenbaugruppe 12 sowohl in das Trommelelement 11 als auch zusätzlich oder ausschließlich in das Tragprofil 15 erfolgen. Unterseitig ist das Drehkreuz 10 gezeigt, an dem die Deckeneinrichtung 19 mitdrehend angeordnet ist.

Das Tragprofil 15 kann in einer nicht dargestellten Ansicht ebenfalls nach dem Beispiel aus den Figuren 4 und 5 analog ausgeführt sein.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 100: Karusselltür

- 10: Drehkreuz
- 11: Trommelelement
- 11a: inneres Glaselement
- 11b: äußeres Glaselement
- 12: Deckenbaugruppe
- 13: Abschlussfläche
- 14: Profilelement
- 15: Tragprofil
- 16: unterseitige Deckplatte
- 17: Füllstoff
- 18: oberseitige Deckplatte
- 19: Deckeneinrichtung
- 20: Beleuchtungsmittel
- 21: Strukturbauteil
- 22: Verbindungsmittel
- 23: Motor
- 24: seitliches Profilelement
- 25: Tragprofil
- 25a-b: Zwischentragprofil

## Patentansprüche

1. Karusselltür (100) mit einem Drehkreuz (10), das zwischen sich gegenüberstehenden Trommelelementen (11) angeordnet ist, und mit einer Deckenbaugruppe (12), die oberseitig an den Trommelelementen (11) angeordnet ist und an der das Drehkreuz (10) drehbar gelagert ist,
wobei zumindest eins der Trommelelemente (11) ein inneres Glaselement (11a) und ein äußeres Glaselement (11b) aufweist, wobei das Trommelelement (11) einen seitlichen Versatz, insbesondere an beiden Seiten des Trommelelementes (11), zwischen dem inneren Glaselement und dem äußeren Glaselement aufweist,
wobei an den Trommelelementen (11), insbesondere außenseitig, zumindest ein Tragprofil (15, 25) eingerichtet ist, das eine tragende Verbindung mit der Deckenbaugruppe (12) aufweist,
wobei das Tragprofil (25), insbesondere ein Pfosten, in dem zumindest einen seitlichen Versatz angeordnet ist.

2. Karusselltür (100) nach Anspruch 1,
**dadurch gekennzeichnet,**
**dass** das Tragprofil (25) mit dem Trommelelement (11), insbesondere mit dem inneren Glaselement (11a) und/oder dem äußeren Glaselement (11b), und/oder der Deckenbaugruppe (12) mittelbar oder unmittelbar verbunden ist, insbesondere stoffschlüssig und/oder kraftschlüssig und/oder formschlüssig verbunden ist.

3. Karusselltür (100) nach Anspruch 1 oder 2,
**dadurch gekennzeichnet,**
**dass** das Tragprofil (25) mit dem Trommelelement (11) und/oder der Deckenbaugruppe (12) mittelbar über ein seitliches Profilelement (24) verbunden ist, insbesondere stoffschlüssig und/oder kraftschlüssig und/oder formschlüssig verbunden.

4. Karusselltür (100) nach einem der vorgenannten Ansprüche,
**dadurch gekennzeichnet,**
**dass** das innere Glaselement (11a) zumindest zwei nebeneinander, insbesondere fluchtend, angeordnete Teilelemente umfasst, welche in einem Abstand zueinander angeordnet sind, um einen Zwischenraum zu bilden, wobei in dem Zwischenraum ein Zwischentragprofil (25a) angeordnet ist, und/oder
**dass** das äußere Glaselement (11b) zumindest zwei nebeneinander, insbesondere fluchtend, angeordnete Teilelemente umfasst, welche in einem Abstand zueinander angeordnet sind, um einen Zwischenraum zu bilden, wobei in dem Zwischenraum ein Zwischentragprofil (25b) angeordnet ist.

5. Karusselltür (100) nach einem der vorgenannten Ansprüche,
**dadurch gekennzeichnet,**
**dass** die Deckenbaugruppe (12) mittelbar oder unmittelbar auf einer oberen Abschlussfläche (13) des inneren Glaselementes (11a) und/oder auf einer oberen Abschlussfläche des äußeren Glaselementes (11b) aufliegt.

6. Karusselltür (100) einem der vorgenannten Ansprüche,
**dadurch gekennzeichnet,**
**dass** das innere Glaselement (11a) eine geringere vertikale Länge aufweist als das äußere Glaselement (11b), sodass das äußere Glaselement (11b) die Deckenbaugruppe (12) außenseitig zumindest teilweise oder gänzlich umschließt.

7. Karusselltür (100) nach einem der vorgenannten Ansprüche,
**dadurch gekennzeichnet,**
**dass** das innere Glaselement (11a) und das äußere Glaselement (11b) miteinander stoffschlüssig verbunden sind.

8. Karusselltür (100) nach einem der vorgenannten Ansprüche,
**dadurch gekennzeichnet,**
**dass** ein Bereich des seitlichen Versatzes und/oder zumindest ein Bereich des äußeren Glaselementes (11b), der in der Höhe das innere Glaselement (11a) überragt, eine Beschichtung aufweist oder gefärbt ist.

9. Karusselltür (100) nach einem der vorgenannten Ansprüche,
**dadurch gekennzeichnet,**
**dass** die Deckenbaugruppe (12) einen Sandwichaufbau mit einer unterseitigen Deckplatte (16), einem Füllstoff (17) und einer oberseitigen Deckplatte (18) aufweist.

10. Karusselltür (100) nach einem der vorgenannten Ansprüche,
**dadurch gekennzeichnet,**
**dass** die Deckenbaugruppe (12) eine einzeln handhabbare Baugruppe bildet, die an die Trommelelemente (11) und/oder das Drehkreuz (10) anbringbar und von den Trommelelementen (11) und/oder von dem Drehkreuz (10) lösbar ist.

11. Verfahren zum Aufbau einer Karusselltür (100) nach einem der vorgenannten Ansprüche, wobei das Verfahren wenigstens die folgenden Schritte umfasst:
- Verbinden eines inneren, insbesondere gebogenen, Glaselementes (11a) mit einem äußeren, insbesondere gebogenen, Glaselement (11b) unter Ausbildung zumindest eines seitlichen Versatzes.

12. Verfahren nach Anspruch 11,
**dadurch gekennzeichnet,**
**dass** zur Bildung der Trommelelemente (11) die inneren Glaselemente (11a) mit den äußeren Glaselementen (11b) stoffschlüssig verklebt oder mit wenigstens einer Folie miteinander verbunden werden.

13. Verfahren nach Anspruch 11 oder 12,
**dadurch gekennzeichnet,**
**dass** das Tragprofil (25) und/oder die Deckenbaugruppe (12) insbesondere unter Anordnung eines seitlichen Profilelementes (24) und/oder eines Profilelementes (14) am inneren Glaselement (11a) und/oder am äußeren Glaselement (11b) mit den Trommelelementen (11) verbunden und/oder verklebt wird.

## Claims

1. A revolving door (100) with a turnstile (10), which is arranged between opposing drum elements (11), and with a ceiling assembly (12), which is arranged at the top of the drum elements (11) and on which the turnstile (10) is rotatably mounted,
wherein at least one of the drum elements (11) has an inner glass element (11a) and an outer glass element (11b), wherein the drum element (11) has a lateral offset, in particular on both sides of the drum element (11), between the inner glass element and the outer glass element,
wherein on the drum elements (11), in particular on the outside, is configured at least one support profile (15, 25) which has a supporting connection to the ceiling assembly (12),
wherein the support profile (25), in particular a post, is arranged in the at least one lateral offset.

2. The revolving door (100) according to claim 1,
**characterised in**
**that** the support profile (25) is directly or indirectly connected to the drum element (11), in particular to the inner glass element (11a) and/or the outer glass element (11b), and/or to the ceiling assembly (12), in particular is connected in a materially-bonded and/or force-fitting and/or form-fitting manner.

3. The revolving door (100) according to claim 1 or 2,
**characterised in**
**that** the support profile (25) is indirectly connected to the drum element (11) and/or the ceiling assembly (12) via a lateral profile element (24), in particular is connected in a materially-bonded and/or force-fitting and/or form-fitting manner.

4. The revolving door (100) according to one of the preceding claims,
**characterised in**
**that** the inner glass element (11a) comprises at least two partial elements which are arranged next to one another, in particular in alignment, and which are arranged at a distance from one another in order to form an intermediate space, wherein an intermediate support profile (25a) is arranged in the intermediate space, and/or
in that the outer glass element (11b)comprises at least two partial elements which are arranged next to one another, in particular in alignment, and which are arranged at a distance from one another in order to form an intermediate space, wherein an intermediate support profile (25b) is arranged in the intermediate space.

5. The revolving door (100) according to one of the preceding claims,
**characterised in**
**that** the ceiling assembly (12) rests directly or indirectly on an upper end surface (13) of the inner glass element (11a) and/or on an upper end surface of the outer glass element (11b).

6. The revolving door (100) to one of the preceding claims,
**characterised in**
**that** the inner glass element (11a) has a shorter vertical length than the outer glass element (11b) such that the outer glass element (11b) at least partially or completely encloses the ceiling assembly (12) on the outside.

7. The revolving door (100) according to one of the preceding claims,
**characterised in**
**that** the inner glass element (11a) and the outer glass element (11b) are connected to one another in a materially-bonded manner.

8. The revolving door (100) according to one of the preceding claims,
**characterised in**
**that** a region of the lateral offset and/or at least one region of the outer glass element (11b), which projects above the inner glass element (11a) in height, has a coating or is coloured.

9. The revolving door (100) according to one of the preceding claims,
**characterised in**
**that** the ceiling assembly (12) has a sandwich structure with a bottom-side cover panel (16), a filler material (17) and a top-side cover panel (18).

10. The revolving door (100) according to one of the preceding claims,
**characterised in**
**that** the ceiling assembly (12) forms an individually manageable assembly which can be attached to the drum elements (11) and/or the turnstile (10) and can be detached from the drum elements (11) and/or from the turnstile (10).

11. A method for assembling a revolving door (100) according to one of the preceding claims, wherein the method comprises at least the following steps:
- connecting an inner, in particular curved, glass element (11a) to an outer, in particular curved, glass element (11b), forming at least one lateral offset.

12. The method according to claim 11,
**characterised in**
**that**, in order to form the drum elements (11), the inner glass elements (11a) are adhered to the outer glass elements (11b) in a materially-bonded manner or are connected to one another with at least one film.

13. The method according to claim 11 or 12,
**characterised in**
**that** the support profile (25) and/or the ceiling assembly (12) is connected and/or adhered to the drum elements (11), in particular by arranging a lateral profile element (24) and/or a profile element (14) on the inner glass element (11a) and/or on the outer glass element (11b).

## Revendications

1. Porte tournante (100) comportant un tourniquet (10), qui est agencé entre des éléments de tambour (11) se faisant face, et comportant un ensemble plafond (12), qui est agencé côté supérieur sur les éléments de tambour (11) et sur lequel le tourniquet (10) est monté de manière rotative,
dans laquelle au moins l'un des éléments de tambour (11) présente un élément de verre interne (11a) et un élément de verre externe (11b), dans laquelle l'élément de tambour (11) présente un décalage latéral, en particulier sur les deux côtés de l'élément de tambour (11), entre l'élément de verre interne et l'élément de verre externe,
dans laquelle au moins un profilé porteur (15, 25) est aménagé sur les éléments de tambour (11), en particulier côté externe, lequel présente une liaison porteuse avec l'ensemble plafond (12),
dans laquelle le profilé porteur (25), en particulier un montant, est agencé dans l'au moins un décalage latéral.

2. Porte tournante (100) selon la revendication 1,
**caractérisée,**
**en ce que** le profilé porteur (25) est relié directement ou indirectement à l'élément de tambour (11), en particulier à l'élément de verre interne (11a) et/ou à l'élément de verre externe (11b), et/ou à l'ensemble plafond (12), en particulier est relié par liaison de matière et/ou par liaison de force et/ou par liaison de forme.

3. Porte tournante (100) selon la revendication 1 ou 2,
**caractérisée,**
**en ce que** le profilé porteur (25) est relié indirectement à l'élément de tambour (11) et/ou à l'ensemble plafond (12) par l'intermédiaire d'un élément profilé latéral (24), en particulier relié par liaison de matière et/ou par liaison de force et/ou par liaison de forme.

4. Porte tournante (100) selon l'une des revendications précédentes,
**caractérisée,**
**en ce que** l'élément de verre interne (11a) comprend au moins deux éléments partiels agencés l'un à côté de l'autre, en particulier alignés, qui sont agencés à une certaine distance l'un de l'autre pour former un espace intermédiaire, dans laquelle un profilé porteur intermédiaire (25a) est agencé dans l'espace intermédiaire, et/ou
**en ce que** l'élément de verre externe (11b) comprend au moins deux éléments partiels agencés l'un à côté de l'autre, en particulier alignés, qui sont agencés à une certaine distance l'un de l'autre pour former un espace intermédiaire, dans laquelle un profilé porteur intermédiaire (25b) est agencé dans l'espace intermédiaire.

5. Porte tournante (100) selon l'une des revendications précédentes,
**caractérisée,**
**en ce que** l'ensemble plafond (12) repose directement ou indirectement sur une surface de fermeture supérieure (13) de l'élément de verre interne (11a)et/ou sur une surface de fermeture supérieure de l'élément de verre externe (11b).

6. Porte tournante (100) l'une des revendications précédentes,
**caractérisée,**
**en ce que** l'élément de verre interne (11a) présente une longueur verticale inférieure à celle de l'élément de verre externe (11b), de sorte que l'élément de verre externe (11b) entoure au moins partiellement ou entièrement l'ensemble plafond (12) côté extérieur.

7. Porte tournante (100) selon l'une des revendications précédentes,
**caractérisée,**
**en ce que** l'élément de verre interne (11a) et l'élément de verre externe (11b) sont reliés entre eux par une liaison de matière.

8. Porte tournante (100) selon l'une des revendications précédentes,
**caractérisée,**
**en ce qu'**une zone du décalage latéral et/ou au moins une zone de l'élément de verre externe (11b), qui dépasse en hauteur l'élément de verre interne (11a), présente un revêtement ou est colorée.

9. Porte tournante (100) selon l'une des revendications précédentes,
**caractérisée,**
**en ce que** l'ensemble plafond (12) présente une structure en sandwich comportant un panneau de couverture (16) côté inférieur, un matériau de remplissage (17) et un panneau de couverture (18) côté supérieur.

10. Porte tournante (100) selon l'une des revendications précédentes,
**caractérisée,**
**en ce que** l'ensemble plafond (12) forme un ensemble manipulable individuellement, qui peut être appliqué sur les éléments de tambour (11) et/ou le tourniquet (10) et peut être détaché des éléments de tambour (11) et/ou du tourniquet (10).

11. Procédé d'assemblage d'une porte tournante (100) selon l'une des revendications précédentes, dans lequel le procédé comprend au moins les étapes suivantes :
- liaison d'un élément de verre interne (11a), en particulier bombé, avec un élément de verre externe (11b), en particulier bombé, en formant au moins un décalage latéral.

12. Procédé selon la revendication 11,
**caractérisé,**
**en ce que**, pour former les éléments de tambour (11), les éléments de verre internes (11a) sont collés par liaison de matière avec les éléments de verre externes (11b) ou sont reliés entre eux par au moins une feuille.

13. Procédé selon la revendication 11 ou 12,
**caractérisé,**
**en ce que** le profilé porteur (25) et/ou l'ensemble plafond (12) est relié et/ou collé aux éléments de tambour (11) en particulier en agençant un élément profilé latéral (24) et/ou un élément profilé (14) sur l'élément de verre interne (11a)et/ou sur l'élément de verre externe (11b).
